# EUROPÄISCHE PATENTSCHRIFT

(11) **EP 4 239 151 B1**
(45) Veröffentlichungstag und Bekanntmachung des Hinweises auf die Patenterteilung: **05.11.2025**
(21) Anmeldenummer: 22198418.0
(22) Anmeldetag: 28.09.2022
(51) Int. Cl.: E05D 11/00, E05D 5/02

(54) **SCHARNIERBAND MIT STÜTZKOPFSCHRAUBEN**
HINGE WITH SUPPORT HEAD SCREWS
CHARNIÈRE AVEC VIS DE TÊTE DE SUPPORT

(30) Priorität: 04.03.2022 DE 102022105163
(43) Veröffentlichungstag der Anmeldung: 06.09.2023
(73) Patentinhaber: ELRAM GmbH, 74354 Besigheim/Ottmarsheim (DE)
(72) Erfinder: Rahm, Walter, 71636 Ludwigsburg (DE)
(74) Vertreter: Jabbusch, Matthias

(56) Entgegenhaltungen:
- EP-A1- 1 310 622
- EP-A1- 3 680 432
- EP-A1- 3 854 968
- WO-A1-2013/026648
- WO-A1-2019/161845
- DE-C2- 2 623 719
- FR-A1- 2 746 436
- GB-A- 1 004 195
- KR-A- 20160 052 918

## Beschreibung

Die Erfindung betrifft ein Scharnierband mit wenigstens zwei Bandteilen, einem die Bandteile schwenkbeweglich verbindenden Drehbolzen sowie wenigstens zwei Stützkopfschrauben, wobei wenigstens eines der Bandteile eine Kontaktfläche aufweist, in der wenigstens zwei die Stützköpfe der Stützkopfschrauben aufnehmende Töpfe ausgebildet sind.

Bei bekannten Scharnierbändern dieser Art sind die Bandteile ein Rahmenbandteil zur Befestigung an einem Türrahmen und ein Flügelbandteil zur Befestigung an einem Türflügel. Die Stützkopfschrauben dienen dem Abfangen der über die Türbänder in den Türrahmen einzuleitenden Gewichtskräfte. Zur Sicherung des Rahmenbandteiles am Türrahmen weist das Rahmenbandteil wenigstens zwei hinter dem Flügelbandteil verborgen angeordnete Verschraubungslöcher auf. Zur Sicherung des Flügelbandteils an einem Türflügel kann umgekehrt auch das Flügelbandteil wenigstens zwei hinter dem Rahmenbandteil verborgen angeordnete Verschraubungslöcher aufweisen. Werden die Bandteile durch Entnahme des Drehbolzens voneinander getrennt, sind alle Verschraubungslöcher und damit in diese eingedrehte Sicherungsschrauben frei zugänglich. Die Entnahme des Drehbolzens aus dem Scharnierband heraus ist jedoch nur im Zustand eines geöffneten Türflügels möglich. Im Falle einer abgeschlossenen Tür zielen Einbruchsversuche deshalb darauf ab, mit einem Einbruchwerkzeug in den an der Kontaktfläche eines der Bandteile ausgebildeten Fügespalt hinein zu gelangen und über die Verschraubungslöcher in den Türrahmen oder das Türblatt eingeschraubte Befestigungsschrauben mittels Hebelkräften abzureißen.

Die europäische Patentanmeldung EP 3 854 968 A1 beschreibt ein gattungsgemäßes Rollenband für Türen aus Kunststoff oder Holz mit einem Flügelbandteil, einem Rahmenbandteil 1, einem die Bandteile schwenkbeweglich miteinander verbindenden Drehbolzen. Das Rahmenbandteil 1 weist eine Kontaktfläche 3 auf, in der wenigstens zwei die Stützköpfe 6 von Stützkopfschrauben 7 aufnehmende Töpfe 5 ausgebildet sind. Zum formschlüssigen Festsetzen des Rahmenbandteiles 1 auf den Stützkopfschrauben 7 weist das Rahmenbandteil 1 seitlich in die Töpfe 5 führende Gewindebohrungen 10 zur Aufnahme von Madenschrauben 11 auf, wobei die Madenschrauben 11 und an den Stützköpfen 6 ausgebildete Hinterschneidungen 9 formschlüssig zusammenwirken. Andere Scharnieranordnungen sind aus der internationalen Anmeldeschrift WO 2019/161845 A1, der britischen Patentschrift GB 1 004 195 A, der europäischen Anmeldeschrift EP 3 680 432 A1, aus der internationalen Anmeldeschrift WO 2013/026648 A1 sowie aus der europäischen Anmeldeschrift EP 1 310 622 A1 bekannt.

Der Erfindung liegt die Aufgabe zugrunde, ein Scharnierband der eingangs genannten Gattung aufzuzeigen, mit dem die einbruchhemmende Wirkung einer abgeschlossenen Tür maßgeblich vergrößert ist.

Diese Aufgabe ist erfindungsgemäß durch die Merkmale des Patentanspruches 1 gelöst. Vorteilhafte Weiterbildungen der Erfindung sind in den Unteransprüchen angegeben.

Das erfindungsgemäße Scharnierband zeichnet sich dadurch aus, dass die Tiefe der Töpfe größer als die Höhe der Stützköpfe der Stützkopfschrauben ist, dass die Töpfe, ausgehend von ihrer Kontaktfläche, jeweils wenigstens eine Hinterschneidung aufweisen, und dass die Hinterschneidungen der Töpfe als Aufnahmebereiche zur wenigstens teilweisen Aufnahme der Stützkopfschrauben ausgebildet sind.

Die Hinterschneidungen fungieren somit als Verriegelungsstrukturen, mit denen wenigstens eines der Bandteile auf den Stützköpfen der Stützkopfschrauben formschlüssig festgesetzt werden kann. Zum Festsetzen eines der Bandteile wird dieses in einer ersten Relativbewegung derart an den Türrahmen oder den Türflügel herangeführt, dass die Stützköpfe der Stützkopfschrauben in die Töpfe des jeweiligen Bandteiles eintauchen. In einer zweiten Relativbewegung werden das Bandteil und der Türrahmen bzw. Türflügel aneinander anliegend in einer vertikalen Richtung gegeneinander verschoben, so dass die Stützköpfe der Stützkopfschrauben in die Hinterschneidungen der Töpfe einfahren und eine belastbare Verriegelung hergestellt ist. Folglich ist der Widerstand beim Eintreiben eines Einbruchwerkzeuges in den zwischen Bandteil und Türrahmen oder zwischen Bandteil und Türblatt ausgebildeten Fügespalt wesentlich erhöht.

Erfindungsgemäß sind mit den in den Töpfen ausgebildeten Hinterschneidungen T-Nuten zum Einfangen der als Nutensteine fungierenden Stützköpfe ausgebildet. Zur bestmöglichen Ausbildung eines Formschlusses weisen die T-Nuten an ihren den Töpfen abgelegenen Enden die Stützkopfschrauben halbseitig abbildende Negativformen auf. Damit kommt es zwischen den Hinterschneidungen der Töpfe und den Stützköpfen der Stützkopfschrauben zur Ausbildung maximal großer Klemmflächen.

Erfindungsgemäß weisen die T-Nuten jeweils wenigstens eine in der Kontaktfläche sichelmondförmig ausgebildete Nutöffnung auf. Es liegt jedoch im Rahmen der Erfindung, die T-Nut zu verlängern, so dass die Nutöffnung einen Öffnungsquerschnitt bekommt, der einer mit der Mondsichel quer überstrichenen Fläche entspricht.

Um mit dem erfindungsgemäßen Scharnierband die einbruchhemmende Wirkung einer abgeschlossenen Tür weiter zu vergrößern, ist vorgesehen, dass die Stützkopfschrauben jeweils wenigstens zwei unterschiedlich ausgebildete Schaftabschnitte aufweisen, wobei lediglich der untere Schaftabschnitt ein Gewinde aufweist, und der obere Schaftabschnitt eine Länge aufweist, die der Öffnungsbreite der an der Nutöffnung ausgebildeten Laibungsfläche entspricht. Vorzugsweise ist ein zwischen dem oberen Schaftabschnitt und dem Laibungsflächen der Nutöffnung ausgebildeter Abstand auf einen Haarspalt in Form eines Fügespalts reduziert. Folglich ist der untere Schaftabschnitt der aus der Kontaktfläche eines der Bandteile nach außen herausragende Teil der Stützkopfschraube.

Um die einbruchhemmende Wirkung des erfindungsgemäßen Scharnierbandes weiter zu verbessern, entspricht wenigstens der Durchmesser des oberen Schaftabschnittes der maximalen Öffnungsbreite der T-Nuten. Der Durchmesser des unteren Schaftabschnittes kann gegenüber dem Durchmesser des oberen Schaftabschnittes vergrößert oder auch reduziert sein, wobei ein zwischen Schaftabschnitten ausgebildeter Absatz mit Vorteil genau im Fügespalt zwischen dem Bandteil und dem Türrahmen oder dem Bandteil und dem Türflügel gelegen ist.

Nach einer nächsten Weiterbildung der Erfindung weist das als Rahmenbandteil ausgebildete Bandteil ein aus zwei Lagerböcken bestehendes Drehbolzenlager auf, in welchem der Drehbolzen über seine freien Bolzenenden gelagert ist. Weist das Scharnierband ein solches zweigeteiltes Drehbolzenlager auf, spricht man von einem dreiteilig ausgebildeten Scharnierband, dessen zwischen den beiden Teilen des Drehbolzenlagers angeordnetes drittes Teil ein Flügelbandteil ist.

Ist das Scharnierband dreiteilig ausgebildet, weist das als Rahmenbandteil ausgebildete Bandteil vorzugsweise wenigstens zwei zwischen seinen beiden Lagerböcken angeordnete und seine Kontaktfläche durchlaufende Verschraubungslöcher auf. Die Verschraubungslöcher dienen der Aufnahme von Senkkopfschrauben, mit denen das Rahmenbandteil im Türrahmen ausgebildeten Hinterschneidungen auf den Stützköpfen der Stützkopfschrauben festgesetzt wurde. Die Verschraubungslöcher weisen vorzugsweise eine die Schraubenköpfe der Senkkopfschrauben vollständig aufnehmende Senkung auf.

Für einen verdeckten Anschlag des als Flügelbandteil ausgebildeten Bandteiles in der Türfalz eines Türflügels wird vorgeschlagen, dass das Flügelbandteil einen Bandlappen zur Verschraubung mit einem Beschlagsnuteneinsatz aufweist. Dieser ist in seiner Grundform ein T-Profilabschnitt aus einer Aluminiumlegierung und dient der Herstellung einer möglichst ausreißfesten Verschraubung des Flügelbandteiles mit einem Kunststoff-Rahmenprofil, welches sogenannte Euro-Beschlagsnuten aufweist. Ein Ausführungsbeispiel der Erfindung, aus dem sich weitere erfinderische Merkmale ergeben, ist in der Zeichnung dargestellt.

Die einzige Figur zeigt eine perspektive Ansicht eines Ausführungsbeispiels des erfindungsgemäßen Scharnierbandes in einer Explosionsdarstellung. Das Scharnierband weist ein Bandteil 1 zur Befestigung an einem Türrahmen, ein Bandteil 2 zur Befestigung an einem Türflügel, eine die Bandteile 1 und 2 schwenkbeweglich miteinander verbindenden Drehbolzen 3, sowie vier Stützkopfschrauben 4, 5, 6, 7 auf. Die Bandteile 1, 2 weisen jeweils eine Kontaktfläche 8, 9 auf, in denen jeweils zwei die Stützköpfe 10, 11, 12, 13 der Stützkopfschrauben 4, 5, 6, 7 aufnehmende Töpfe 14, 15, 16, 17 ausgebildet sind. Die Tiefe der Töpfe 14, 15, 16, 17 ist größer als die Höhe der Stützköpfe 10, 11, 12, 13, die Töpfe 14, 15, 16, 17 weisen, jeweils ausgehend von den Kontaktflächen 8, 9 ihres Bandteiles 1,2, jeweils eine Hinterschneidung 18, 19, 20, 21 auf, wobei alle diese Hinterschneidungen 18, 19, 20, 21 als Aufnahmebereiche zur teilweisen Aufnahme der Stützköpfe 10, 11, 12, 13 der Stützkopfschrauben 4, 5, 6, 7 ausgebildet sind. Mit den in den Töpfen 14, 15, 15, 17 der Bandteile 1, 2, ausgebildeten Hinterschneidungen 18, 19, 20, 21 sind T- Nuten zum Einfangen der als Nutensteine fungierenden Stützköpfe 10, 11, 12, 13 ausgebildet. Daraus ergibt sich für die T- Nuten jeweils eine in den Kontaktflächen 8,9 sichelmondförmig ausgebildete Nutöffnung. Die Stützkopfschrauben 4, 5, 6, 7 weisen jeweils zwei unterschiedlich ausgebildete Schaftabschnitte auf, wobei lediglich der jeweils untere Schaftabschnitt 22, 23, 24, 25 ein Gewinde aufweist, und der jeweils obere Schaftabschnitt 26, 27, 28, 29 jeweils eine Länge aufweist, die der Öffnungsbreite der an den Nutöffnungen ausgebildeten Laibungsflächen 30, 31, 32, 33 entspricht. Der Durchmesser der oberen Schaftabschnitte 26, 27, 28, 29 entspricht der maximalen Öffnungsbreite der T- Nuten. Während der Durchmesser der unteren Schaftabschnitte 22, 23 der Stützkopfschrauben 4, 5 kleiner als der der oberen Schaftabschnitte 26, 27, 28, 29 ist, entspricht der Durchmesser der unteren Schaftabschnitte 24, 25 der Stützkopfschrauben 6, 7 etwa dem der oberen Schaftabschnitte 26, 27, 28, 29. Das als Rahmenbandteil ausgebildete Bandteil 1 weist einen aus zwei Lagerböcken 34, 35, bestehendes Drehbolzenlager auf, in welchem der Drehbolzen 3 über seine freien Bolzenenden gelagert ist. Außerdem weist das als Rahmenbandteil ausgebildete Bandteil 1 zwei zwischen seinen beiden Lagerböcken 34, 35 angeordnete und seine Kontaktfläche 8 durchlaufende Verschraubungslöcher 36, 37 auf. Das als Flügelbandteil ausgebildete Bandteil 2 weist ein aus einem einzigen Lagerbock 38 bestehendes Drehbolzenlager auf, in welchem der Drehbolzen 3 mittig gelagert ist. Außerdem weist das als Flügelbandteil ausgebildete Bandteil 2 zwei seine Kontaktfläche 9 durchlaufende Verschraubungslöcher 39, 40 auf, zwischen denen der Lagerbock 38 angeordnet ist.

## Patentansprüche

1. Scharnierband mit wenigstens zwei Bandteilen, einem die Bandteile schwenkbeweglich verbindenden Drehbolzen sowie wenigstens zwei Stützkopfschrauben, wobei wenigstens eines der Bandteile eine Kontaktfläche aufweist, in der wenigstens zwei die Stützköpfe der Stützkopfschrauben aufnehmende Töpfe ausgebildet sind, wobei die Tiefe der Töpfe größer als die Höhe der Stützköpfe ist, die Töpfe, ausgehend von ihrer Kontaktfläche, jeweils wenigstens eine Hinterschneidung aufweisen, die Hinterschneidungen der Töpfe als Aufnahmebereiche zur wenigstens teilweisen Aufnahme der Stützköpfe der Stützkopfschrauben ausgebildet sind und mit den in den Töpfen wenigstens eines der Bandteile ausgebildeten Hinterschneidungen T-Nuten zum Einfangen der als Nutensteine fungierenden Stützköpfe ausgebildet sind,
**dadurch gekennzeichnet,**
**dass** die T-Nuten jeweils wenigstens eine in der Kontaktfläche (8, 9) sichelmondförmig ausgebildete Nutöffnung aufweisen,
**dass** die Stützkopfschrauben (4 - 7) jeweils wenigstens zwei unterschiedlich ausgebildete Schaftabschnitte aufweisen, wobei lediglich der untere Schaftabschnitt (22 - 25) ein Gewinde aufweist, der obere Schaftabschnitt (26 - 29) eine Länge aufweist, die der Öffnungstiefe der an der Nutöffnung ausgebildeten Laibungsfläche (30 - 33) entspricht und der obere Schaftabschnitt (26-29) einen Durchmesser aufweist, der der maximalen Öffnungsbreite der T-Nuten entspricht.

2. Scharnierband nach Anspruch 1, **dadurch gekennzeichnet, dass** das als Rahmenbandteil ausgebildete Bandteil (1) ein aus zwei Lagerböcken (34, 35) bestehendes Drehbolzenlager aufweist, in welchem der Drehbolzen (3) über seine freien Bolzenenden gelagert ist.

3. Scharnierband nach einem der Ansprüche 1 bis 2, **dadurch gekennzeichnet, dass** das als Rahmenbandteil ausgebildete Bandteil (1) wenigstens zwei zwischen seinen beiden Lagerböcken (34, 35) angeordnete und seine Kontaktfläche (8) durchlaufende Verschraubungslöcher (36, 37) aufweist.

4. Scharnierband nach Anspruch 3, **dadurch gekennzeichnet, dass** das als Flügelbandteil ausgebildete Bandteil (2) einen Bandlappen zur Verschraubung mit einem Beschlagsnuteneinsatz aufweist.

## Claims

1. Hinge having at least two hinge parts, a pivot pin connecting the hinge parts in a pivotable manner, and at least two support head screws, wherein at least one of the hinge parts has a contact surface, in which at least two cups receiving the support heads of the support head screws are formed, wherein the depth of the cups is greater than the height of the support heads, the cups, starting from their contact surface, respectively having at least one undercut, the undercuts of the cups are being formed as receiving areas for at least partially receiving the support heads of the support head screws, and T-slots are being formed, the undercuts formed in the cups of at least one of the hinge parts are designed as T-slots for capturing the support heads as slot nuts,
**characterized in that**
in the contact surface (8, 9) the T-slots respectively have at least one slot opening, formed in the shape of a crescent moon,
the support head screws (4-7) respectively have at least two differently designed shaft sections, wherein only the lower shaft section (22-25) has a thread, the upper shaft sections (26-29) has a length which corresponds to the opening depth of the reveal surface (30-33) formed at the slot opening, and the upper shaft section (26-29) has a diameter which corresponds to the maximum opening width of the T-slots.

2. Hinge according to claim 1, **characterized in that** the hinge part (1) designed as a frame hinge part has a pivot pin bearing consisting of two bearing blocks (34, 35), in which pivot pin bearing the pivot pin (3) is mounted via its free pin ends.

3. Hinge according to one of claims 1 to 2, **characterized in that** the hinge part (1) designed as a frame hinge part has at least two screw connection holes (36, 37) arranged between its two bearing blocks (34, 35) and passing through its contact surface (8).

4. Hinge according to claim 3, **characterized in that** the hinge part (2) designed as a wing hinge part has a hinge loop for screwing to a fitting groove insert.

## Revendications

1. Charnière avec au moins deux parties de bandeau, un axe de rotation reliant en pivotement les parties de bandeau ainsi qu'au moins deux vis de tête de support, sachant qu'au moins une des parties de bandeau comporte une surface de contact dans laquelle sont constituées au moins deux cavités logeant les têtes de support des vis de tête de support, sachant que la profondeur des cavités est plus grande que la hauteur des têtes de support, les cavités comportent respectivement au moins une contre-dépouille partant de leur surface de contact, les contre-dépouilles des cavités sont constituées en tant que zone de réception pour recevoir au moins en partie les têtes de support des vis de tête de support et sont constituées avec les rainures en T avec les contre-dépouilles constituées dans les cavités d'au moins une des parties de bandeau pour recevoir les têtes de support fonctionnant comme des coulisseaux, **caractérisée en ce que**
les rainures en T comportent respectivement au moins une ouverture de rainure constituée en forme de croissant dans la surface de contact (8, 9),
**en ce que** les vis de tête de support (4 - 7) comportent respectivement au moins deux sections de tige de constitution différente, sachant que seule la section de tige inférieure (22 - 25) comporte un filetage, la section de tige supérieure (26 - 29) comporte une longueur qui correspond à la profondeur d'ouverture de la surface d'embrasure (30 - 33) constituée sur l'ouverture de rainure et la section de tige supérieure (26 - 29) comporte un diamètre qui correspond à la largeur d'ouverture maximale des rainures en T.

2. Charnière selon la revendication 1, **caractérisée en ce que** la partie de bandeau (1) constituée comme partie de bandeau de cadre comporte un support d'axe de rotation composé de deux blocs de support (34, 35) dans lequel l'axe de rotation (3) est logé par ses extrémités d'axe libres.

3. Charnière selon l'une quelconque des revendications 1 à 2, **caractérisée en ce que** la partie de bandeau (1) constituée en tant que partie de bandeau de cadre comporte au moins deux trous de vissage (36, 37) disposés entre ses deux blocs de support (34, 35) et traversant sa surface de contact (8).

4. Charnière selon la revendication 3, **caractérisée en ce que** la partie de bandeau (2) constituée en tant que partie de bandeau de battant comporte une patte de bandeau pour visser à un élément d'insertion de rainure de ferrure.
